# FASCICULE DE BREVET EUROPEEN

(11) **EP 2 356 020 B1**
(45) Date de publication et mention de la délivrance du brevet: **30.03.2016**
(21) Numéro de dépôt: 09740448.7
(22) Date de dépôt: 07.08.2009
(51) Int. Cl.: B63B 35/44, A63G 31/00

(54) **SYSTÈME POUR RECRÉER ARTIFICIELLEMENT LA PRATIQUE D'UN SPORT NAUTIQUE DE GLISSE**
VORRICHTUNG ZUM KÜNSTLICHEN NACHAHMEN VON WASSERGLEITSPORT
DEVICE FOR ARTIFICIALLY RECREATE GLIDING WATERSPORT

(30) Priorité: 08.08.2008 FR 0855479
(43) Date de publication de la demande: 17.08.2011
(73) Titulaire: Madea Concept, 91100 Corbeil Essonnes (FR)
(72) Inventeur: ESTEVE, Jean-Gabriel, F-91250 Morsang-sur-Seine (FR); ARGOUD, Jean-Guillaume, F-92240 Malakoff (FR)
(74) Mandataire: Novagraaf Technologies
(86) Numéro de dépôt international: PCT/FR2009/051572
(87) Numéro de publication internationale: WO 2010/015788

(56) Documents cités:
- US-A- 2 815 951
- US-A- 5 236 280
- US-A- 5 401 117
- US-A- 5 453 054

## Description

La présente invention concerne un dispositif et un procédé pour recréer artificiellement la pratique d'un sport nautique de glisse.

A partir de US-A-2815951, US A 5454054, US A5401117 ou DE-2837391, on connaît déjà un tel dispositif où des moyens d'écoulement d'eau créent artificiellement, sur un support, un flux d'eau où l'utilisateur peut pratiquer son sport.

Une telle solution atteint rapidement ses limites. Les conditions d'évolution, en particulier en largeur, et les types de pratique sont limités. Et si l'on cherche à élargir la zone de pratique, donc celle du support de la couche d'eau, la consommation énergétique et l'encombrement du dispositif augmentent, ce qui constitue des inconvénients.

Un but de l'invention est de proposer une solution qui permet d'augmenter la largeur de la zone de pratique, sans augmenter nécessairement la consommation d'énergie pour délivrer le/les flux d'eau.

Un autre but est de proposer une solution qui permet des évolutions et figures de style variées dans la pratique du/des sport(s) choisi(s).

Un autre but est de proposer une solution qui permet de progresser dans ce/ces sport(s), sans changer nécessairement de zone de pratique.

Un autre but est de proposer une solution qui atteigne tout ou partie des buts précédents, sans augmenter nécessairement l'encombrement, donc la taille, du dispositif.

Un autre but est de satisfaire une pratique variée de nombreux sports nautiques de glisse, en particulier le ski nautique, le wake-skate, le wake-board, le kite-surf, le surf qui se pratique(nt) sur au moins une planche.

Une solution proposée à tout ou partie de ces buts visés est indiquée en revendication 1.

Favorablement, des moyens d'écoulement d'eau et de détection permettront que seule une partie du support, et donc de la zone de pratique, arrosable par le flux d'eau sortant des moyens d'écoulement d'eau soit arrosée d'une façon permettant au pratiquant d'y évoluer.

Quant au procédé imaginé également ici pour obtenir artificiellement des conditions de pratique d'un sport nautique de glisse, y compris le ski nautique, le wake-skate, le wake-board, le surf, voire le kite-surf, en utilisant des moyens d'écoulement d'eau créant, sur un support, au moins un flux d'eau sur lequel l'utilisateur peut pratiquer ledit sport en y réalisant des évolutions et figures de style variées, il repose sur le fait d'asservir la position du/des flux d'eau créé(s) à la position, ou aux déplacements, sur ledit support, de l'utilisateur ou de moyens mobiles avec lui.

On assurera ainsi, sur le support, une répartition variable (évolutive) du/des flux d'eau créé(s).

De préférence, on fera varier plusieurs paramètres parmi la vitesse, la largeur et la hauteur du/des flux d'eau créé(s), en agissant sur les moyens d'écoulement d'eau, favorisant ainsi la variété des évolutions et figures de style dans la pratique du/des sport(s), ainsi qu'une progression dans la qualité de cette pratique.

Favorablement, et par ailleurs, on asservira la position de ce/ces flux d'eau en détectant la position, ou les déplacements, sur le support, de l'utilisateur ou de moyens mobiles avec lui.

D'autres particularités et avantages de l'invention apparaîtront encore dans la description ci-après et dans les dessins annexés, donnés à titre d'exemples, et où la figure 1 est une perspective schématique extérieure du dispositif de l'invention, la figure 2 est une vue schématique de dessus d'une réalisation possible, la figure 3 est une vue schématique intérieure de côté, la figure 4 (figures 4a,4b,4c) montre des états successifs de fonctionnement en une même zone de pratique, les figures 5,6 montrent une réalisation possible de deux vannes contigües, les figures 7,8 (figures 7a,7b,7c;8a,8b,8c) montrent d'autres fonctionnements, suivant deux possibilités, la figure 9 illustre une zone de saut, la figure 10 schématise une solution pour détecter la présence de l'utilisateur au bout du câble qu'il peut tenir, les figures 11,12,13 montrent deux autres positionnement possibles des détecteurs, et les figures 14,15 montrent un fonctionnement tout ou rien permettant de continuer à faire tourner la(les) pompe(s).

On a représenté figure 1 un pratiquant 1 en train d'évoluer sur un flux d'eau 3 créé par un dispositif 5.

Le dispositif 5 comprend des moyens 7 d'écoulement d'eau, et des moyens 11 d'asservissement en position pour assurer une répartition, sur le support 9, du flux d'eau créé, en fonction de la position, ou de déplacements sur ce support, de l'utilisateur ou de moyens mobiles avec lui, tels sa planche de ski 1a (voir figures 1, 2, 3) ou le câble 2.

Ci-après, on devra lire « moyens mobiles avec l'utilisateur » chaque fois qu'est écrit « sa planche (d'évolution) 1a » ou « le câble 2 ». Des moyens mobiles autres pourraient servir de référence de position ou de déplacement.

Favorablement, ces moyens d'asservissement 11 comprennent des moyens de détection, tels 13a1, 13a2, 13b1, 13b2... (figures 2, 4) pour détecter la position, ou des déplacements, de l'utilisateur 1, ou de sa planche 1a, lors de ses/leurs déplacements sur le support 9, et agir en conséquence sur les moyens d'écoulement d'eau 7.

Le pratiquant 1 va ainsi pouvoir évoluer à son gré sur un plan d'eau dont la position va évoluer avec la sienne ou celle de sa planche. Figures 1, 2 ce pratiquant se tient à un câble (ou une corde) 2 dont une extrémité est fixée à un mât 4, ici fixe, disposé du côté d'où vient le flux d'eau 3. Il peut ainsi évoluer par exemple suivant l'arc de cercle 6 de la fig.2. Il se tient face au flux ou de côté (virages..), sans partir avec lui.

Compte tenu de la géométrie de l'espace à l'endroit du support 9 (typiquement un rectangle de largeur L et longueur l (voir figures 1, 2) et de l'organisation préférée des moyens 7 d'écoulement d'eau, les moyens de détection tels 13a1, 13a2, 13b1, 13b2... seront favorablement adaptés à détecter des déplacements limites de l'utilisateur ou de sa planche 1a, latéralement par rapport à la direction 15 du flux d'eau sur le support (voir figures 1, 2, 4).

Dans la version préférée illustrée, on voit notamment figure 5 que les moyens d'écoulement d'eau 7 comprennent des moyens 17 de distribution d'eau adaptés pour former une série de bouches de sortie d'eau telles 17a, 17b à travers tout ou partie desquelles le flux d'eau passe vers le (au-dessus du) support 9 qui est disposé horizontalement (de niveau).

Le débit et la pression du/des flux d'eau expulsé (s) par les bouches 17a, 17b... concernées seront adaptés pour assurer au skieur 1 la portance souhaitée, en envoyant sous lui un tapis d'eau à une vitesse et une épaisseur variable. Ainsi, la vitesse entre les référentiels eau et skieur sera respectée.

Les bouches de sortie d'eau, telles 17a..., sont portées par un bâti 19 renfermant un caisson collecteur 19a adapté à la circulation de l'eau (figure 6). Ce caisson s'élève au-dessus du niveau du support 9 (voir figures 1, 3) et s'étend ici perpendiculairement à la direction 15 des flux d'eau.

Le bâti 19 porte ici le mât 4 qui se dresse au-dessus de lui.

Les moyens 7 d'écoulement d'eau comprennent favorablement, figure 2, une ligne 21 de trappes mobiles, telles 23a, 23b figure 5 reliées aux moyens 11 d'asservissement et disposées face à la ligne de bouches qu'elles recouvrent ou découvrent afin de contrôler les sorties d'eau vers le support 9.

Ainsi, on va pouvoir ouvrir et fermer ces bouches, telles 17a, 17b figure 5, en fonction de la position ou des déplacements de l'utilisateur, ou de sa planche la.

Chaque trappe de largeur L1 est commandée par les moyens d'asservissement 11, via un vérin, tel 24a ou 24b figure 6. Les vérins seront a priori déplacés verticalement et pilotés en tout ou rien. Leur course est guidée sur les côtés par des éléments de guidage (tels 26a, 26b) fixes sur le bâti 19.

Figure 6 encore, on voit une partie illustrée du caisson 19a qui ici alimente les bouches 17a, 17b de forme de préférence rectangulaire, délivrant ainsi l'eau suivant un débit sensiblement rectangulaire de sortie.

En alternative, on aurait pu prévoir que la paroi frontale du caisson 19a soit doublée par une cloison coulissante pourvu d'une ou plusieurs bouches (ouvertures) et se déplaçant le long de cette paroi en ouvrant et fermant en façade certaines des bouches du caisson, une sortie d'eau se réalisant chaque fois qu'une bouche du caisson coïncide avec une bouche de la cloison.

En utilisant notamment l'une de ces solutions de contrôle des sorties d'eau vers le support 9, on pourra s'assurer que les moyens 7 d'écoulement comprendront de façon générale des moyens 25 de distribution d'eau adaptés pour former une série de bouches de sortie d'eau à travers tout ou partie desquelles le flux d'eau pourra passer vers le support 9, ces bouches étant donc adaptées pour s'ouvrir et se fermer sous le contrôle des moyens de détection précités, tels 13a1, 13a2, 13b1, 13b2....

Les moyens 7 d'écoulement d'eau comprendront ainsi des moyens (17a, 17b...23a, 23b...25...) pour modifier la hauteur, la largeur et la vitesse du flux d'eau créé sur le support 9.

Les moyens de détection seront favorablement répartis en plusieurs endroits, suivant au moins une ligne transversale à la direction 15 de chaque flux d'eau créé et le long des zones du support où ces flux peuvent être créés.

Figure 2, on voit que les moyens de détection schématisés sont disposés suivant deux lignes 27a, 27b parallèles entre elles et à la ligne 21 des bouches de sortie d'eau, donc perpendiculaires à la direction générale 15 du/des flux d'eau générés sur le support de pratique 9.

A partir en particulier de la figure 2, on comprend que les moyens de détection, tels 13a1, 13a2, 13b1, 13b2... comprennent une série de détecteurs à faisceaux et qu'ici l'ouverture et la fermeture de chaque bouche, telles 17a, 17b, est contrôlée par une paire de ces détecteurs disposés de part et d'autre de la bouche concernée, sauf vers les extrémités latérales du support où les premières et dernières bouches de la série sont contrôlées respectivement par des premières et derniers détecteurs de ladite série situés vers ces extrémités; ici: 13a0/13b0 à gauche et 13ai/13bi à droite.

On conseille que les moyens de détection comprennent des capteurs (à faisceaux) optiques.

Ces capteurs pourront en particulier être orientés par paires pour détecter parallèlement à la direction 15 de chaque flux d'eau créé sur le support 9.

Concernant à nouveau la structure du dispositif 1, le support 9 comprendra favorablement un tapis sous-jacent souple, 29.

Favorablement, ce tapis sera tendu par des moyens de mise en tension 31, tels un poids tirant une toile résistante souple.

Pour éviter/limiter les déperditions d'eau, on conseille en outre qu'en aval du tapis, le/chaque flux d'eau créé s'écoule vers un circuit de récupération, à travers un filet ou tapis grillagé 33.

Figure 3, ce filet est posé incliné à la manière d'un rebord de protection. Son bord bas est situé en limite arrière du support 9, son haut bord est fixé à l'endroit des boudins gonflables 35 qui entoure périphériquement le dispositif.

Ainsi, le support 9 et chaque couche d'eau 28 sont entourés de boudins de protection.

Sous le niveau du support 9, du caisson 19a et du filet 33 s'étendent une structure 37 de soutien du dispositif renfermant des moyens 39 de recirculation/recyclage d'eau.

Ces moyens 39 comprennent un ou plusieurs conduits ouverts vers le haut à l'arrière, ici sous le filet 33, pour permettre au flux d'eau 28 de s'y déverser, au-delà du bord arrière 9a du support 9.

Par exemple depuis sous le bâti 19, une ou plusieurs pompes 41 aspirent l'eau des conduits et la refoule sous pression dans le caisson 19a d'alimentation en eau des bouches telles 17a, 17b...

Des moyens d'ancrage 43 peuvent maintenir tout le dispositif 1 au sol.

Considérée dans son aspect global, la solution de l'invention permet de réduire la hauteur et la largeur du flux d'eau à fournir pour garantir la portance, grandeurs dimensionnant le débit. Par l'asservissement imaginé via le système de détection, seule une partie du plan d'eau disponible total (9), à savoir celle autour de l'utilisateur, est arrosée.

Par ailleurs, la solution de l'invention permet d'offrir une zone de pratique en quelque sorte sans limite pour la même quantité d'eau débitée ; sa taille en largeur (L, figures 1, 2) est complètement modulable. Elle permet aussi d'adapter le tapis d'eau 3 en fonction du niveau de l'utilisateur; largeur, épaisseur et vitesse du flux sont contrôlées.

Grâce aux détecteurs de position 13a0...13ai; 13b0... 13bi on va donc pouvoir capter en continu la position de l'utilisateur (ou de sa planche), le système de commande 7, 11, 17 traduisant l'information des capteurs pour les actionneurs mécaniques tels 23a, 23b..., ceux-ci permettant le déplacement du flux d'eau 3 en fonction de la position détectée et n'arrosant donc que la zone de glisse voulue.

Comme indiqué plus haut, le système de détection comprendra donc favorablement un ensemble de lignes optiques définies chacune par un duo émetteur-récepteur, tel 13a0, 13b0...13ai, 13bi. Les détections sont réalisées à chaque fois que l'utilisateur (ou sa planche) coupera une ligne optique. Les signaux adressés par ces capteurs commandent les trappes 23a... via un automate programmable 45 appartenant aux moyens 11 d'asservissement.

On appellera ci-après « porte » l'espace situé entre deux lignes optiques successives d'émetteurs/récepteurs disposés de part et d'autre d'une zone de pratique « arrosable » (espace de largeur L4 où peut être propulsé un flux d'eau; cf. figures 2, 4).

Figure 4, la largeur L4 du flux créé pourrait être différente (a priori inférieure) à la distance entre deux telles lignes optiques successives.

Dans l'exemple illustré (où apparaît la seule bouche 17a), lorsque l'utilisateur 1 se situe au milieu d'une telle porte, la vanne 17a/23a est ouverte et l'eau s'écoule. Lorsque l'utilisateur se trouve hors de la porte la trappe 23a se referme et arrête l'écoulement sur cette zone.

Dans la situation figure 4a le skieur est à droite de la porte, la vanne est fermée. Dans la situation figure 4b, le skieur est au milieu de la porte, le skieur a été détecté dans la zone, la vanne est ouverte et la zone arrosée. Dans la situation figure 4c, le skieur est à gauche de la porte ; la vanne est de nouveau fermée. Ici, la distance entre deux lignes optiques est égale à la largeur (telle L4) du flux d'eau asservi ; une vanne est placée au milieu de deux lignes optiques formant ici une porte de largeur L4.

Dans l'illustration d'un possible système complet comme figure 7 (figures 7a, 7b, 7c), une ligne optique est en réalité formée par deux duos de capteurs-récepteurs adjacents, tels 13a11, 13b11; 13a12, 13b12. Ce duo, formant deux faisceaux consécutifs, permet de savoir dans quel sens l'utilisateur se déplace, c'est-à-dire de quel côté il se situe par rapport à la ligne optique et donc entre quelles portes optiques il est présent. Chaque vanne (bouche-trappe) est associée à deux doubles lignes optiques formant ensemble une porte de détection, sauf les deux de chaque extrémité qui ne sont associées qu'à une seule double ligne, ceci car l'utilisateur ne peut dépasser les extrémités. La porte optique de la vanne 17a/23a est formée par les doubles lignes optiques à détecteurs 13a11, 13b11; 13a12, 13b12 et 13a13, 13b13; 13a14, 13b14. La porte optique de la bouche 17c n'est elle formée que par la double ligne optique Lo9, Lo10 puisqu'on a ici supposé que, skieur en pratiquer, trois vannes successives sont toujours ouvertes et les autres fermées. La zone grisée marque le flux d'eau localisé, les flèches les trois vannes ouvertes en fonction de la position du pratiquant.

Comme illustré figure 8 (figures 8a, 8b, 8c), une autre manière d'implanter l'asservissement consisterait à ouvrir les trappes de chaque côté et en face (si besoin est) de la dernière ligne optique coupée.

Ici, à une ligne unique optique coupée correspond une configuration d'ouverture et de fermeture des trappes. Les lignes optiques telles Lo1, Lo3 sont placées au milieu de chaque vanne (bouche+trappe), sauf celles des extrémités. On peut voir que lorsque l'utilisateur a coupé en dernier la ligne Lo1, les trois premières trappes à droite de la fig.8a sont ouvertes (flèches) et les autres fermées. De même lorsque l'utilisateur a coupé en dernier la ligne Lo3 (figure 8c), les trappes 23a, 23b, 23c sont ouvertes, les autres fermées.

Dans cette solution, l'ouverture et la fermeture de chaque bouche sont donc contrôlées par (au moins) un détecteur activé par la coupure de son faisceau par l'utilisateur, ou sa planche. Des faisceaux autres qu'optiques pourraient convenir.

Figure 1, on a imaginé une série de flux individuels de 3m de large (L3), des vannes (bouche+trappe) de 1m de large (L4) et une zone de surf d'une largeur totale de 15m (L).

A titre de variante, le dispositif peut se voir attribuer différents autres systèmes de détection, comme des capteurs relevant la position de la corde 2 qui se déplace avec l'utilisateur, ou encore un capteur d'angle, par exemple positionné sur le point d'ancrage de la corde 2 et relevant son angle par rapport à une position d'origine. On obtient ainsi indirectement la position de l'utilisateur. Il est aussi possible de détecter la corde en utilisant le même principe de détection que l'exemple de la ligne optique, grâce à un cadre de détection 100 à travers lequel passe la corde et qui comprend plusieurs capteurs tels 101a, 103a, 101b, 103b... définissant une série de lignes 110, 112... de détection, ici verticales.

Cette solution est performante et pratique à installer (cf. figures 11 et 12).

Une autre solution consiste à détecter la position de la planche ou des skis de l'utilisateur. Les capteurs sont placés dans le tapis 9 de sensation et peuvent utiliser le principe d'asservissement via des lignes optiques telles 121, 123 (cf. figure 13).

Il serait aussi possible de détecter directement la position de l'utilisateur par une caméra relevant ses coordonnées dans un espace défini.

A titre de variante on notera encore la possibilité de ne plus utiliser un automate. On peut imaginer des capteurs ouvrant et fermant directement les interrupteurs d'un circuit électrique branché sur les vérins des trappes ou équivalents.

Eventuellement (voir figure 9), le dispositif selon l'invention pourrait également comprendre une structure 47 en élévation pour définir une surface de saut sur laquelle pourrait évoluer l'utilisateur.

De préférence, pour le contrôle des quantités d'eau utilisées et la sécurité et le confort de l'utilisateur, on conseille que le dispositif comprenne le système suivant, étant précisé que celui-ci pourrait être utilisé seul, non nécessairement dans le cadre de la portée de la/des revendication(s) indépendante(s) annexée(s).

Ce qui suit pourrait donc fait l'objet d'une protection indépendante.

Il s'agit en particulier de moyens additionnels de détection 49 reliés aux moyens 11 d'asservissement, pour détecter (et leurs transmettre des données liées à) la présence (ou non) de l'utilisateur au bout du câble 2.

Ces moyens d'asservissement seront alors propres à commander les moyens 7 d'écoulement d'eau pour adapter la présence de cette eau et/ou sa répartition sur le support 9 en fonction des données de détection transmises par lesdits moyens additionnels de détection 49.

En cas de tension nulle, l'utilisateur pourra être détecté comme absent au bout de la corde 2. La nouvelle information traduite par l'automate permettra de modifier le mode d'asservissement du système de détection décrit précédemment.

Ainsi, via les moyens 25 de distribution d'eau, il va être notamment possible, en début de session de glisse, de ne commencer à propulser l'eau sur la zone adaptée qu'une fois la présence de l'utilisateur détectée au bout du câble 2.

Si par exemple l'utilisateur chute en cours de session, le dispositif va alors pouvoir (suivant la programmation retenue des moyens d'asservissement) par exemple soit interrompre totalement le flux, soit le réduire notablement, soit encore le distribuer différemment, notamment en l'éloignant de la zone de chute, en n'arrosant alors plus la zone autour de l'utilisateur.

Un capteur de tension (traction) pourra en particulier convenir pour détecter la tension dans le câble. La figure 10, schématise cela.

Ainsi, on détectera la présence, ou non, de l'utilisateur au bout du câble 2 auquel il est censé se tenir pour pratiquer, et on commandera les moyens d'écoulement 7 pour qu'ils alimentent, ou non, en eau le support, en conséquence.

Le fonctionnement du dispositif peut être assimilé à du tout ou rien: si l'utilisateur est détecté en situation de glisse, l'asservissement propulse le flux d'eau 3 sous lui, sur le tapis 9, en fonction de sa position. Si l'utilisateur 1 est détecté comme en situation de non-glisse, l'eau n'est plus propulsée sur le tapis mais directement envoyée dans le bac 39a de récupération (cf. figures 14, 15). Un moyen adapté, ici une trappe 125, fait tomber l'eau et l'empêche d'atteindre le tapis. Ainsi, si l'utilisateur chute, il lâche la corde 2 et le dispositif coupe toute arrivée d'eau sur le tapis de glisse 9, sans interrompre le fonctionnement de la pompe à eau 41. Et l'utilisateur n'est pas gêné pour se relever.

## Revendications

1. Dispositif (5) pour la pratique d'un sport nautique de glisse, y compris l'un au moins parmi le ski nautique, le wake-skate, le wake-board, le surf ou le kite-surf, le dispositif (5) comprenant des moyens d'écoulement d'eau (7) pour créer artificiellement, sur un support (9), un flux d'eau (3, 28) où sur lequel l'utilisateur (1) peut pratiquer ledit sport en y réalisant des évolutions et figures de style variées, **caractérisé en ce qu'**il comprend des moyens (11) d'asservissement en position comprenant des moyens de détection (13a1, 13a2, 13b1, 13b2...) pour détecter la position, ou des déplacements, de l'utilisateur (1), ou de moyens (1a, 2) mobiles avec lui lors de ses dits déplacements sur le support (9), et agir en conséquence sur les moyens d'écoulement d'eau (7), de sorte à répartir le flux d'eau sur le support (9), en l'y déplaçant en fonction de la position, ou de déplacements sur ce support (9), de l'utilisateur (1) ou de moyens mobiles avec lui.

2. Dispositif (5) selon la revendication 1, **caractérisé en ce que** les moyens d'écoulement d'eau (7) et de détection (13a1, 13a2, 13b1, 13b2...) sont adaptés pour que, transversalement à la direction (15) d'écoulement de l'eau, seule une partie du support (9), et donc de la zone de pratique, arrosable par le flux d'eau sortant des moyens d'écoulement d'eau (7) soit arrosée d'une façon permettant au pratiquant d'y évoluer

3. Dispositif selon l'une des revendications précédentes, **caractérisé en ce que** les moyens mobiles avec l'utilisateur comprennent une planche (1a) sur laquelle évolue l'utilisateur.

4. Dispositif selon la revendication 3, **caractérisé en ce que** les moyens mobiles avec l'utilisateur comprennent un câble (2) auquel se tient l'utilisateur pour pratiquer ledit sport.

5. Dispositif (5) selon l'une des revendications précédentes, **caractérisé en ce que** les moyens d'écoulement d'eau (7) comprennent des moyens de distribution (17) d'eau adaptés pour former une série de bouches (17a, 17b) de sortie d'eau disposées en ligne transversalement à la direction (15) d'écoulement de l'eau, et à travers une partie seulement desquelles le flux d'eau (3, 28) passe vers le support (9).

6. Dispositif (5) selon l'une des revendications précédentes, **caractérisé en ce que** les moyens d'écoulement d'eau (7) comprennent des moyens (25) de distribution d'eau adaptés pour former une série de bouches (17a, 17b) de sortie d'eau à travers tout ou partie desquelles le flux d'eau (3, 28) passe vers le support (9), ces bouches (17a, 17b) étant adaptées pour s'ouvrir et se fermer sous le contrôle desdits moyens de détection (13a1, 13a2; 13b1, 13b2...), lesquels sont répartis en plusieurs endroits suivant au moins une ligne transversale à la direction (15) de chaque flux d'eau (3, 28) créé.

7. Dispositif (5) selon l'une des revendications précédentes, **caractérisé en ce que**:
- les moyens de détection (13a1, 13a2 ; 13b1, 13b2...) comprennent une série de détecteurs (13a11, 13b11; 13a12, 13b12; 13a13, 13b13; 13a14, 13b14) à faisceaux, et
- l'ouverture et/ou la fermeture de chaque bouche (17a, 17b) sont contrôlées:
* soit par une paire de tels détecteurs (13a11, 13b11; 13a12, 13b12; 13a13, 13b13; 13a14, 13b14) disposés de part et d'autre de ladite bouche (17a, 17b), sauf vers les extrémités latérales du support (9) où les premières et dernières bouches (17a, 17b) de la série sont contrôlées respectivement par des premiers et derniers détecteurs (13a11, 13b11; 13a12, 13b12; 13a13, 13b13; 13a14, 13b14) de ladite série situés vers ces extrémités,
* soit par un détecteur (13a11, 13b11; 13a12, 13b12; 13a13, 13b13; 13a14, 13b14) activé par une coupure de son faisceau par l'utilisateur (1), ou ledit moyen mobile avec lui.

8. Dispositif (5) selon l'une des revendications précédentes, **caractérisé en ce que** le support (9) sur lequel évolue l'utilisateur (1) et où le/chaque flux d'eau (3, 28) créé définit une couche d'eau (28) est disposé globalement horizontalement.

9. Dispositif (5) selon l'une des revendications précédentes, **caractérisé en ce qu'**en aval du support (9) de pratique, le/chaque flux d'eau (3, 28) créé s'écoule vers un circuit de récupération, à travers un filet (33).

10. Dispositif (5) selon la revendication 1, **caractérisé en ce qu'**il comprend en outre:
- un câble (2) auquel se tient l'utilisateur pour pratiquer ledit sport de glisse,
- des moyens additionnels de détection (49) reliés auxdits moyens d'asservissement (11), pour détecter la présence, ou non, de l'utilisateur (1) au bout de ce câble (2),
- et ces moyens d'asservissement (11) sont propres à commander les moyens d'écoulement d'eau (7) pour adapter la présence d'eau et/ou sa répartition sur le support (9) en fonction des données de détection transmises par lesdits moyens additionnels de détection (49).

11. Dispositif (5) selon la revendication 10, **caractérisé en ce que** les moyens additionnels de détection (49) comprennent un capteur de tension permettant de détecter la tension dans le câble (2).

12. Procédé pour obtenir artificiellement des conditions de pratique d'un sport nautique de glisse, y compris l'un au moins parmi le ski nautique, le wake-skate, le wake-board, le surf, en utilisant des moyens d'écoulement d'eau (7) créant, sur un support (9), au moins un flux d'eau (3, 28) sur lequel l'utilisateur (1) peut pratiquer ledit sport en y réalisant des évolutions et figures de style variées, **caractérisé en ce qu'**on asservit la position du/des flux d'eau (3, 28) créé(s) à la position, ou aux déplacements, sur ce support (9), de l'utilisateur (1) ou de moyens mobiles avec lui.

13. Procédé selon la revendication 12, **caractérisé en ce qu'**on asservit la position du/des flux d'eau (3, 28) créé(s) en détectant la position, ou les déplacements, sur le support (9), de l'utilisateur (1) ou de moyens (1a,2...) mobiles avec lui de sorte à répartir le flux d'eau sur ce support (9) en l'y déplaçant en fonction de la détection opérée transversalement à la direction (15) d'écoulement de l'eau.

14. Procédé selon la revendication 12 ou 13, **caractérisé en ce que** des moyens de détection (13a1, 13a2, 13b1, 13b2, 49...) agissent sur les moyens d'écoulement d'eau (7) de façon que seule une partie du support (9), et donc de la zone de pratique, arrosable par le flux d'eau sortant de ces moyens d'écoulement d'eau (7) soit arrosée d'une façon permettant au pratiquant d'y évoluer.

15. Procédé selon l'une des revendications 12 à 14, **caractérisé en ce qu'**on détecte la présence, ou non, de l'utilisateur (1) au bout d'un câble (2) auquel il se tient pour pratiquer ledit sport, et on commande les moyens d'écoulement d'eau (7) pour qu'ils alimentent, ou non, en eau ledit support (9), en conséquence.

## Patentansprüche

1. Vorrichtung (5) zum Ausüben eines Wassergleitsports, darunter mindestens eines von Wasserski, Wake-Skate, Wake-Board, Surfen oder Kite-Surfen, wobei die Vorrichtung (5) Wasserströmungsmittel (7) umfasst, um künstlich auf einem Träger (9) einen Wasserstrom (3, 28) zu schaffen, auf dem der Benutzer (1) den Sport ausüben kann, indem er darauf unterschiedliche Bewegungen und Stilfiguren ausführt, **dadurch gekennzeichnet, dass** sie Mittel (11) zum Steuern in Position umfasst, die Erfassungsmittel (13a1, 13a2, 13b1, 13b2...) umfassen, um die Position oder Bewegungen des Benutzers (1) oder Mittel (1a,2), die mit ihm beweglich sind, während seinen Bewegungen auf dem Träger (9) zu erfassen, und entsprechend auf die Wasserströmungsmittel (7) derart einzuwirken, dass der Wasserstrom auf dem Träger (9) verteilt wird, indem er darauf in Abhängigkeit von der Position oder von Bewegungen des Benutzers (1) oder von mit ihm beweglichen Mitteln auf diesem Träger (9) bewegt wird.

2. Vorrichtung (5) nach Anspruch 1, **dadurch gekennzeichnet, dass** die Wasserströmungsmittel (7) und Erfassungsmittel (13a1, 13a2, 13b1, 13b2...) angepasst sind, damit quer zu der Strömungsrichtung (15) des Wassers nur ein Teil des Trägers (9) und daher des Ausübungsbereichs, der durch den aus den Wasserströmungsmitteln (7) austretenden Wasserstrom benetzbar ist, derart benetzt wird, dass es dem Sportler ermöglicht wird, sich darauf zu bewegen.

3. Vorrichtung nach einem der vorhergehenden Ansprüche, **dadurch gekennzeichnet, dass** die mit dem Benutzer beweglichen Mittel ein Brett (1a) umfassen, auf dem sich der Benutzer bewegt.

4. Vorrichtung nach Anspruch 3, **dadurch gekennzeichnet, dass** die mit dem Benutzer beweglichen Mittel ein Kabel (2) umfassen, an dem sich der Benutzer zum Ausüben des Sports festhält.

5. Vorrichtung (5) nach einem der vorhergehenden Ansprüche, **dadurch gekennzeichnet, dass** die Wasserströmungsmittel (7) Mittel zum Verteilen (17) von Wasser umfassen, die angepasst sind, um eine Reihe von Wasserausgangsöffnungen (17a, 17b) zu bilden, die in einer Linie quer zu der Strömungsrichtung (15) des Wassers angeordnet sind und der Wasserstrom (3, 28) nur durch einen Teil von ihnen zu dem Träger (9) durchgeht.

6. Vorrichtung (5) nach einem der vorhergehenden Ansprüche, **dadurch gekennzeichnet, dass** die Wasserströmungsmittel (7) Mittel (25) zum Verteilen von Wasser umfassen, die angepasst sind, um eine Reihe von Wasserausgangsöffnungen (17a, 17b) zu bilden, durch welche der Wasserstrom (3, 28) teilweise oder vollständig zu dem Träger (9) läuft, wobei diese Öffnungen (17a, 17b) angepasst sind, um sich unter der Steuerung der Erfassungsmittel (13a1, 13a2; 13b1, 13b2...), die an mehreren Stellen entlang mindestens einer Linie quer zu der Richtung (15) jedes geschaffenen Wasserstroms (3, 28) verteilt sind, zu öffnen und zu schließen.

7. Vorrichtung (5) nach einem der vorhergehenden Ansprüche, **dadurch gekennzeichnet, dass**:
- die Erfassungsmittel (13a1, 13a2; 13b1, 13b2...) eine Reihe von Detektoren (13a11, 13b11; 13a12, 13b12; 13a13, 13b13; 13a14, 13b14) mit Strahlen umfassen, und
- das Öffnen und / oder Schließen jeder Öffnung (17a, 17b) gesteuert wird:
-- entweder durch ein Paar solcher Detektoren (13a11, 13b11; 13a12, 13b12; 13a13, 13b13; 13a14, 13b14), die zu beiden Seiten der Öffnung (17a, 17b) außer zu den seitlichen Enden des Trägers (9), wo die ersten und letzten Öffnungen (17a, 17b) der Reihe jeweils von den ersten und letzten Detektoren (13a11, 13b11; 13a12, 13b12; 13a13, 13b13; 13a14, 13b14) der Reihe, die in Richtung dieser Enden liegen, gesteuert werden, angeordnet sind,
-- oder durch einen Detektor (13a11; 13b11; 13a12, 13b12; 13a13, 13b13; 13a14, 13b14), der durch eine Unterbrechung seines Strahls durch den Benutzer (1) oder das mit dem bewegliche Mittel aktiviert wird.

8. Vorrichtung (5) nach einem der vorhergehenden Ansprüche, **dadurch gekennzeichnet, dass** der Träger (9), auf dem sich der Benutzer (1) bewegt und wo der/jeder geschaffene Wasserstrom (3, 28) eine Wasserschicht (28) definiert, im Allgemeinen horizontal angeordnet ist.

9. Vorrichtung (5) nach einem der vorhergehenden Ansprüche, **dadurch gekennzeichnet, dass** stromabwärts des Ausübungsträgers (9) der/jeder geschaffene Wasserstrom (3, 28) zu einem Rückgewinnungskreislauf durch ein Netz (33) abfließt.

10. Vorrichtung (5) nach Anspruch 1, **dadurch gekennzeichnet, dass** sie ferner Folgendes umfasst:
- ein Kabel (2), an dem sich der Benutzer zum Ausüben des Gleitsports festhält,
- zusätzliche Erfassungsmittel (49), die mit den Steuermitteln (11) verbunden sind, um die Gegenwart oder nicht des Benutzers (1) am Ende dieses Kabels (2) zu erfassen,
- wobei diese Steuermittel (11) geeignet sind, die Wasserströmungsmittel (7) zu steuern, um die Gegenwart von Wasser und/oder seine Verteilung auf dem Träger (9) in Abhängigkeit von den Erfassungsdaten, die von den zusätzlichen Erfassungsmitteln (49) übertragen werden, anzupassen.

11. Vorrichtung (5) nach Anspruch 10, **dadurch gekennzeichnet, dass** die zusätzlichen Erfassungsmittel (49) einen Spannungsfühler umfassen, der es ermöglicht, die Spannung in dem Kabel (2) zu erfassen.

12. Verfahren zum künstlichen Erhalten der Ausübungsbedingungen eines Wassergleitsports, darunter mindestens eines von Wasserski, Wake-Skate, Wake-Board Surfen, indem Wasserströmungsmittel (7) verwendet werden, die auf einem Träger (9) mindestens einen Wasserstrom (3, 28) schaffen, auf dem der Benutzer (1) den Sport ausüben kann, indem er darauf unterschiedliche Bewegungen und Stilfiguren ausführt, **dadurch gekennzeichnet, dass** man die Position des/der geschaffenen Wasserströme (3, 28) gemäß der Position oder den Bewegungen des Benutzers (1) oder des mit ihm beweglichen Mittels auf diesem Träger (9) steuert.

13. Verfahren nach Anspruch 12, **dadurch gekennzeichnet, dass** man die Position des oder der geschaffenen Wasserströme (3, 28) steuert, indem man die Position oder die Bewegungen auf dem Träger (9) des Benutzers (1) oder von mit ihm beweglichen Mittel (1a, 2...) derart steuert, dass der Wasserstrom auf diesem Träger (9) verteilt und in Abhängigkeit von der quer zu der Strömungsrichtung (15) des Wassers erfolgten Erfassung bewegt wird.

14. Verfahren nach Anspruch 12 oder 13, **dadurch gekennzeichnet, dass** Erfassungsmittel (13a1, 13a2, 13b1, 13b2, 49...) auf die Wasserströmungsmittel (7) derart einwirken, dass nur ein Teil des Trägers (9) und daher der Ausübungszone, der durch den Wasserstrom, der aus diesen Wasserströmungsmitteln (7) austritt, benetzbar ist, auf eine Art benetzt wird, die es dem Sportler erlaubt, sich darauf zu bewegen.

15. Verfahren nach einem der Ansprüche 12 bis 14, **dadurch gekennzeichnet, dass** man die Gegenwart oder nicht des Benutzers (1) am Ende eines Kabels (2), an dem er sich festhält, um den Sport auszuüben, erfasst und die Wasserströmungsmittel (7) so steuert, dass sie den Träger (9) entsprechend mit Wasser versorgen oder nicht.

## Claims

1. Device (5) for practising a nautical board sport, including at least one from water skiing, wakeskating, wakeboarding, surfboarding or kitesurfing, the device (5) comprising water-flow means (7) for artificially creating, on a base (9), a flow of water (3, 28) on which the user (1) can practise said sport while making varied movements and style figures thereon, **characterised in that** it comprises position controlling means (11) comprising detection means (13a1, 13a2, 13b1, 13b2 ...) for detecting the position, or movements, of the user (1), or means (1a, 2) able to move with him during his said movements on the base (9), and acting accordingly on the water-flow means (7), so as to distribute the flow of water on the base (9), moving it thereon according to the position or movements on this base (9) of the user (1) or means able to move with him.

2. Device (5) according to claim 1, **characterised in that** the water-flow (7) and detection (13al, 13a2, 13b1, 13b2 ...) means are adapted so that, transversely to the direction (15) of flow of the water, only part of the base (9), and therefore of the practise zone, which can be swept by the flow of water emerging from the water-flow means (7), is swept in a way enabling the practitioner to move thereon.

3. Device according to one of the preceding claims, **characterised in that** the means able to move with the user comprise a board (1a) on which the user moves.

4. Device according to claim 3, **characterised in that** the means able to move with the user comprise a cable (2) on which the user holds in order to practise said sport.

5. Device (5) according to one of the preceding claims, **characterised in that** the water-flow means (7) comprise water-distribution means (17) suitable for forming a series of water-outlet orifices (17a, 17b) disposed in line transversely to the direction (15) of flow of the water, and through only part of which the flow of water (3, 28) passes towards the base (9).

6. Device (5) according to one of the preceding claims, **characterised in that** the water-flow means (7) comprises water-distribution means (25) suitable for forming a series of water-outlet orifices (17a, 17b) through all or some of which the flow of water (3, 28) passes towards the base (9), these orifices (17a, 17b) being able to open and close under the control of said detection means (13a1, 13a2; 13b1, 13b2 ...), which are distributed at several points along at least one line transverse to the direction (15) of each flow of water (3, 28) created.

7. Device (5) according to one of the preceding claims, **characterised in that**:
- the detection means (13a1, 13a2; 13b1, 13b2 ...) comprise a series of detectors (13a11, 13b11; 13a12, 13b12; 13a13, 13b13; 13a14, 13b14) of the beam type, and
- the opening and/or closing of each orifice (17a, 17b) are controlled:
-- either by a pair of such detectors (13a11, 13b11; 13a12, 13b12; 13a13, 13b13; 13a14, 13b14) disposed on either side of said orifice (17a, 17b), except towards the lateral ends of the base (9) where the first and last orifices (17a, 17b) in the series are controlled respectively by first and last detectors (13a11, 13b11; 13a12, 13b12; 13a13, 13b13; 13a14, 13b14) in said series situated towards these ends,
-- or by a detector (13a11, 13b11; 13a12, 13b12; 13a13, 13b13; 13a14, 13b14) activated by its beam being cut by the user (1), or said means able to move with him.

8. Device (5) according to one of the preceding claims, **characterised in that** the base (9) on which the user (1) moves and where the or each flow of water (3, 28) created defines a layer of water (28) is disposed roughly horizontally.

9. Device (5) according to one of the preceding claims, **characterised in that**, downstream of the practise base (9), the or each flow of water (3, 28) created flows towards a recovery circuit, through a net (33).

10. Device (5) according to claim 1, **characterised in that** it further comprises:
- a cable (2) on which the user holds in order to practise said board sport,
- additional detection means (49) connected to said position controlling means (11), to detect the presence or not of the user (1) at the end of this cable (2),
- and these position controlling means (11) are able to control the water-flow means (7) to adapt the presence of water and/or the distribution thereof on the base (9) according to the detection data transmitted by said additional detection means (49).

11. Device (5) according to claim 10, **characterised in that** the additional detection means (49) comprise a tension sensor for detecting the tension in the cable (2).

12. Method for artificially obtaining conditions for the practise of a nautical board sport, including at least one from among water skiing, wakeskating, wakeboarding or surfboarding, using water-flow means (7) creating, on a base (9), at least one flow of water (3, 28) on which the user (1) can practise said sport by performing thereon varied movements and style figures, **characterised in that** the position of the flow or flows of water (3, 28) created depends on the position or movements on this base (9) of the user (1) or means able to move with him.

13. Method according to claim 12, **characterised in that** the position of the flow or flows of water (3, 28) created is adjusted by detecting the position or movements on the base (9) of the user (1) or means (1a, 2 ...) able to move with him so as to distribute the flow of water on this base (9) while moving it thereon according to the detection made transversely to the direction (15) of flow of the water.

14. Method according to claim 12 or 13, **characterised in that** detection means (13a1, 13a2, 13b1, 13b2, 49 ...) act on the water-flow means (7) so that only part of the base (9), and therefore of the practise zone, that can be swept by the flow of water emerging from these water-flow means (7) is swept in a way enabling the practitioner to move thereon.

15. Method according to one of claims 12 to 14, **characterised in that** the presence or not of the user (1) at the end of a cable (2) on which he is holding to practise said sport is detected, and the water-flow means (7) are controlled so that they supply water or not to said base (9) accordingl y.
